# EUROPÄISCHE PATENTSCHRIFT

(11) **EP 0 904 415 B1**
(45) Veröffentlichungstag und Bekanntmachung des Hinweises auf die Patenterteilung: **08.08.2001**
(21) Anmeldenummer: 97924927.3
(22) Anmeldetag: 30.05.1997
(51) Int. Cl.: C21B 13/02, C21B 13/14

(54) **VORRICHTUNG ZUR ERZEUGUNG VON EISENSCHWAMM**
DEVICE FOR PRODUCING SPONGE IRON
DISPOSITIF DE PRODUCTION D'EPONGE DE FER

(30) Priorität: 12.06.1996 DE 19625127
(43) Veröffentlichungstag der Anmeldung: 31.03.1999
(73) Patentinhaber: Deutsche Voest-Alpine Industrieanlagenbau GmbH, 40219 Düsseldorf (DE)
(72) Erfinder: VULETIC, Bogdan, D-40451 Düsseldorf (DE)
(74) Vertreter: Pfenning, Meinig & Partner
(86) Internationale Anmeldenummer: DE9701127
(87) Internationale Veröffentlichungsnummer: WO9747773

(56) Entgegenhaltungen:
- DE-C- 482 111
- US-A- 2 862 808
- US-A- 3 850 616
- US-A- 4 118 017
- US-A- 4 205 831
- PATENT ABSTRACTS OF JAPAN vol. 012, no. 186 (C-500), 31.Mai 1988 & JP 62 294127 A (KOBE STEEL LTD), 21.Dezember 1987,
- PATENT ABSTRACTS OF JAPAN vol. 011, no. 139 (C-420), 7.Mai 1987 & JP 61 276909 A (SUMITOMO METAL IND LTD), 6.Dezember 1986,
- DATABASE WPI Section Ch, Week 8527 Derwent Publications Ltd., London, GB; Class J09, AN 85-163678 XP002043089 & SU 1 129 239 A (AS KAZA CHEM METAL) , 15.Dezember 1984

## Beschreibung

Die Erfindung betrifft eine Vorrichtung nach dem Oberbegriff des Anspruchs 1.

Bei der Reduktion von stückigen Eisenoxiden in einem Reduktionsschacht mit staubhaltigem und kohlenmonoxidreichem Reduktionsgas aus einem Einschmelzvergaser in einer Eisenerzreduktions-Schmelzanlage kann nur ein Teil des Lückenvolumens der Schüttung im Reduktionsschacht zur Aufnahme des Staubes, der mit dem Reduktionsgas in den Reduktionsschacht eingetragen wird, genutzt werden. Neben dem Staub, der mit dem Reduktionsgas eingetragen wird, wird bei Anlagen, bei denen der Reduktionsschacht über Fallrohre mit dem Einschmelzvergaser verbunden ist, eine zusätzliche Staubmenge mit dem Vergasergas über die Fallrohre und Austragsvorrichtungen in den unteren Bereich des Reduktionsschachtes eingetragen. Der Staubgehalt dieses Vergasergases ist um mehrere Male höher als derjenige des zielgerichtet in den Reduktionsschacht eingeführten Reduktionsgases, das zuvor in Heißgaszyklonen entstaubt wurde. Neben diesem Staub wird über die Fallrohre zusätzlich der Staub aufgrund der Windsichtung des ausgetragenen Eisenschwamms und gegebenenfalls der kalzinierten Zuschlagstoffe durch das aufströmende Vergasergas zum Reduktionsschacht zurückbefördert. Der Gesamtstaub führt zu einer stärkeren Verstaubung des unteren Bereichs des Reduktionsschachtes, zu Kanalbildungen, zu einem Hängenbleiben der Schüttung sowie zu einem unkontrollierten Austrag des Eisenschwamms durch die Austragsvorrichtungen. Besonders nachteilig wirkt sich aus, daß der über die Fallrohre aus dem Einschmelzvergaser in den Reduktionsschacht gelangende Staub teerhaltige und nur zum Teil entgaste Kohlepartikel sowie andere Komponenten, die zu einer Agglomeratbildung führen, enthält.

Bei einer stärkeren Verstaubung der Eisenoxid-Schüttung im Bustle- bzw. Eintrittsbereich des Reduktionsgases erhöht sich der Druckunterschied zwischen dem Einschmelzvergaser und dem unteren Teil des Reduktionsschachtes und dementsprechend des über die Fallrohre und die Austragsschnecken aufströmenden stark verstaubten Vergasergases, durch welche dieses einen direkten Zugang zur wenig verstaubten Schüttung in der Mitte des Reduktionsschachtes hat. Durch den erhöhten Druckunterschied wirkt die Windsichtung in den Fallrohren immer stärker, der Staubgehalt des zurückströmenden Gases wird immer höher und die Schüttung im unteren Bereich des Reduktionsschachtes kann mit dem Kreislaufstaub so angereichert werden, daß wegen der hohen Reibungskräfte in der mit Staub angereicherten Schüttung ganz geringe Druckunterschiede ausreichen, um die Schüttung zum Hängenbleiben zu bringen, was zu den bekannten Phänomenen der Kanalbildung und der ungestörten Strömung des Gases mit sehr hohem Staubgehalt aus dem Einschmelzvergaser in den Reduktionsschacht zur Folge hat. Ein Teil des Staubes wird weiterhin aus dem unteren Teil des Reduktionsschachtes nach oben in die Reduktionszone transportiert und führt auch dort zur Verstaubung der Schüttung und zu einer Kanalbildung. Solche starken Verstaubungen des Bustlebereiches können auftreten, wenn zu viel Unterkorn mit der Kohle eingetragen wird, wenn in der Kohlemischung eine größere Menge Kohle eingesetzt wird, die bei hohen Temperaturen stark zerfällt, wenn extrem hohe Temperaturen im Vergaser auftreten, die zu einem stärkeren Kohlezerfall führen, bei einem stärkeren Erzzerfall im Reduktionsschacht und bei einem Ausfall bzw. Teilausfall der Staubrückführung. Wenn solche Fälle auftreten, benötigt der Reduktionsschacht eine ziemlich lange Zeit, bis er sich vom Staub gereinigt hat, da ein Teil des Staubes durch gebildete Kanäle immer wieder nach oben gefördert wird.

Vom restlichen Lückenvolumen wird ein Teil durch Feinpartikel, die mit dem Rohmaterial eingetragen und zum Teil im Reduktionsschacht durch Reduktion der Eisenträger bzw. Kalzinierung der Zuschlagstoffe entstehen, ausgefüllt. Die Aufnahmekapazität des Reduktionsschachtes hierfür ist stark begrenzt, da ein größerer Teil des Lückenvolumens für die Strömung des Reduktionsgases durch die Schüttung erhalten bleiben muß, damit die für die Reduktion der Eisenoxide und die Kalzinierung der Zuschlagstoffe minimal erforderliche spezifische Reduktionsgasmenge unter mäßigem und nach oben begrenztem Druckverlust durch den Reduktionsschacht hindurchgeführt werden kann. Bei Überschreitung eines bestimmten, von der Korngröße, der Kornzusammensetzung und dem Lückenvolumen der Schüttung abhängigen Druckverlustes kommt es zum bekannten "Hängen" der Schüttung sowie zu einer Kanalbildung und Durchströmung eines Teils des Reduktionsgases durch die Kanäle, ohne am Reduktionsprozeß beteiligt zu sein. Das Ergebnis hiervon sind ein niedriger Metallisierungsgrad, eine niedrige Aufkohlung des Eisenschwamms, ein niedriger Kalzinierungsgrad der Zuschlagstoffe, eine niedrige Leistung der Anlage sowie eine schlechte Qualität des Roheisens. Daher ist für einen normalen Betrieb eine minimale spezifische Menge des Reduktionsgases erforderlich, die ohne Kanalbildung und ohne ein Hängenbleiben der Schüttung durch den Reduktionsschacht hindurchgeführt wird. Diese spezifisch erforderliche Reduktionsgasmenge hängt vom Oxidationsgrad des Reduktionsgases, dem Eisengehalt der Eisenoxide, den Zerfallseigenschaften der eingesetzten Eisenoxide bei niedrigen Temperaturen, der Menge und den Zerfallseigenschaften der Zuschlagstoffe sowie anderen Faktoren ab und beträgt etwa 1050 mₙ³ Reduktionsgas pro Tonne Eisenoxide. Wegen der hohen Temperaturen des Vergasergases und wegen eines geringen Druckverlustes in der als Gassperre für das unentstaubte Vergasergas über die Fallrohre dienenden Schüttung, welcher durch einen großen Querschnitt des Reduktionsschachtes im unteren Bereich gegeben ist, werden ausgemauerte Heißgaszyklone mit einem mäßigen Wirkungsgrad als Entstaubungsaggregate für das Reduktionsgas eingesetzt, so daß dieses auch nachträglich noch beträchtliche Mengen an Staub enthält und dadurch bei der spezifischen Reduktionsgasmenge ein relativ geringer Spielraum nach oben gegeben ist. Durch die Einleitung des Reduktionsgases im Bustlebereich nur am Umfang des Reduktionsschachtes wird der für die Abscheidung des Staubes noch frei verfügbare Teil des Lückenvolumens der Schüttung in der radialen Mitte des Reduktionsschachts kaum genutzt, wodurch die durchsetzbare spezifische Reduktionsgasmenge noch kleiner und der Außenring der Schüttung im Bereich der Gaseinlässe stärker als erforderlich verstaubt werden. In diesem Außenring fangen dann die Kanalbildung und das Hängenbleiben der Schüttung an. Je größer der Durchmesser des Reduktionsschachtes ist, desto kleiner ist die spezifische Reduktionsgasmenge, die durch den Reduktionsschacht ohne ein Hängenbleiben und ohne eine Kanalbildung durchgesetzt werden kann.

Aus der JP-A-52294127 ist bereits eine Vorrichtung zur Erzeugung von Eisenschwamm aus Eisenoxiden in einem Reduktionsschacht unter Verwendung eines Reduktionsgases bekannt. Dies wird über mehrere in gleicher Höhe am Umfang eines Reduktionsschachtes angeordnete Gaseinlässe in den Reduktionsschacht eingeleitet. Zusätzlich ist unterhalb der Ebene dieser seitlichen Gaseinlässe ein weiterer Gaseinlaß für das Reduktionsgas in der radialen Mitte des Reduktionsschachts vorgesehen. Dieser Gaseinlaß wird durch das innere offene Ende eines radial von der Außenseite zur Mitte des Reduktionsschachts verlaufenden Rohres gebildet, das in seiner Längsrichtung geschlossen ist und über dessen äußeres offenes Ende das Reduktionsgas zugeführt wird. Durch diese Maßnahme soll eine gleichmäßigere Reduktion der Eisenoxide über den Schachtquerschnitt erreicht werden. Die Problematik der Einführung eines staubbeladenen Reduktionsgases wird hier nicht erörtert.

Weiterhin offenbart die US-A-4 118 017 eine Vorrichtung zur Erzeugung von Eisenschwamm aus Eisenoxiden in einem Reduktionsschacht unter Verwendung eines heißen Reduktionsgases, das etwa in der mittleren Höhe des Reduktionsschachtes über mehrere an dessen Umfang angeordnete Gaseinlässe zugeführt wird. Am unteren Ende verjüngt sich der Reduktionsschacht, wobei dieses Ende aus mehreren ineinandergefügten kegelstumpfförmigen Abschnitten besteht. Am äußeren Umfang jedes dieser Abschnitte befinden sich Gaseiniässe für als Kühlgas für den Eisenschwamm verwendetes kaltes Reduktionsgas. Auch hier wird nicht auf die Problematik des Einsatzes eines staubbeladenen Reduktionsgases eingegangen.

Es ist daher die Aufgabe der vorliegenden Erfindung, eine gattungsgemäße Vorrichtung dahingehend zu verbessern, daß eine Aufkohlung und verstärkte Reduktion des Eisenschwamms erhalten werden, daß die im radial mittleren Bereich wenig verstaubte Schüttung für die Abscheidung von Staub genutzt wird, daß ein größerer Druckverlust in der Schüttung im unteren Bereich des Reduktionsschachtes auftritt, so daß Heißgaszyklone mit einem größeren Druckverlust und damit einem höheren Abscheidegrad zur Entstaubung des als Reduktionsgas verwendeten Vergasergases eingesetzt werden können, daß die Menge des über die Fallrohre in den Reduktionsschacht strömenden staubhaltigen Vergasergase stark begrenzt wird, und daß durch eine gleichmäßige Verstaubung der gesamten Schüttung kein zusätzlicher Druckunterschied über die Verbindungsleitungen bzw. Fallrohre zwischen dem Einschmelzvergaser und dem unteren Teil des Reduktionsschachtes auftritt.

Diese Aufgabe wird erfindungsgemäß durch die im kennzeichnenden Teil des Anspruchs 1 angegebenen Merkmale gelöst. Vorteilhafte Weiterbildungen der erfindungsgemäßen Vorrichtung ergeben sich aus den Unteransprüchen.

Die Erfindung wird im folgenden anhand eines in den Figuren dargestellten Ausführungsbeispiels näher erläutert. Es zeigen:
- Fig. 1: einen senkrechten Schnitt durch einen Reduktionsschacht,
- Fig. 2: einen horizontalen Schnitt durch den Reduktionsschacht nach Fig. 1 zwischen dem Bustlebereich und dem Bereich der Kanäle für die zusätzliche Einleitung von Reduktionsgas, und
- Fig. 3: einen senkrechten Schnitt durch einen Kanal für die Zuführung von Reduktionsgas.

Der von oben, das heißt oberhalb der Reduktionszone über Verteilerrohre 4, von denen in Fig. 1 nur zwei wiedergegeben sind, beschickte zylindrische Reduktionsschacht 1 hat einen sich nach unten erweiternden Querschnitt und weist in seinem oberen Bereich A eine Konizität von etwa 2°, in seinem mittleren, etwa 5 m hohen Bereich B eine Konizität von etwa 0,5° und in seinem unteren, etwa 2 m hohen Bereich C eine Konizität von 2,5° auf. Weiterhin hat er in seinem unteren Bereich mehrere trichterförmige Produktauslässe 5, von denen in Fig. 1 nur zwei und in Fig. 2 sechs wiedergegeben sind. Die vorzugsweise trichterförmigen Verlängerungen bzw. Verbindungsleitungen 5a der Produktauslässe 5 münden direkt im waagerecht oder leicht gewölbt ausgebildeten Boden des Reduktionsschachtes 1. Die Produktauslässe 5 sind durch Einbauten aus Feuerfestmaterial, nämlich Zwischenwänden 9 und einem konischen Block 10 in der radialen Mitte des Reduktionsschachts 1 mit wasser- oder stickstoffgekühlten Halterungen 6 gebildet. Ein wassergekühlter Träger 12 mit einem diesen umgebenden Schutzrohr 13 und einer Isolierung im unteren Bereich zwischen diesen exzentrisch zueinander angeordneten Rohren sowie ein auf den Träger 12 aufgesetzter und nach unten offener Kanal 11 in Form einer Halbrohrschale mit verlängerten seitlichen Wänden ist in Fig. 3 dargestellt. Die Träger 12 mit den Kanälen 11 sind oberhalb der Produktauslässe 5 angeordnet und werden mit ihrem radial inneren Ende auf den Halterungen 6 des Blocks 10 aus Feuerfestmaterial abgestützt. In die Kanäle 11 bzw. Leitungen 8 wird von außen Reduktionsgas eingeleitet, wie durch Pfeile 15 angedeutet ist. Im Bereich der Einleitung des Reduktionsgases werden die seitlichen Wände der Kanäle 11 tiefer gezogen und die Ausmauerung wird stärker ausgeführt, um horizontale Flächen, auf denen der abgelagerte Staub liegen bleiben kann, zu vermeiden. Ein größeres Gefälle kann erreicht werden, wenn die Gasanschlüsse 15 seitlich und schräg in bezug auf den Träger 12 angeordnet werden. Am unteren Ende der Verbindungsleitungen 5a befindet sich vorteilhaft jeweils eine in den Figuren nicht dargestellte Austragsvorrichtung für den Eisenschwamm.

Ein normaler Betrieb einer derartigen Anlage mit der Einleitung eines heißen, staubhaltigen und kohlenmonoxidreichen Reduktionsgases nur am Umfang des Reduktionsschachtes 1 über einen Bustlekanal 2 sowie Reduktionsgaseinlässe 3 ist bei Einsatz von Stückerz nur bei kleineren und bei Einsatz von Pellets guter Qualität bei größeren Reduktionsschächten möglich. Bei großen Anlagen, die mit normalen Rohstoffen betrieben werden, ist es dagegen fast unumgänglich, daß ein Teil des Reduktionsgases in die radiale Mitte des Reduktionsschachtes 1 eingeleitet wird, um einen stabilen Betrieb in einem breiteren Leistungsbereich und mit mehr Spielraum bei der spezifischen Reduktionsgasmenge, dem Staubgehalt des Reduktionsgases und der Rohmaterialauswahl zu erreichen. Ein Durchmesser des Reduktionsschachtes von etwa 5 bis 6 m kann als Grenze zwischen diesen beiden Ausführungsformen angesehen werden.

Bei größeren Reduktionsschächten und bei Verwendung eines heißen, staubhaltigen und kohlenmonoxidreichen Reduktionsgases werden somit im unteren Bereich des Reduktionsschachtes mehrere trichterförmige Produktauslässe 5 durch Einbauten aus Feuerfestmaterial gebildet, die aus den Zwischenwänden 9 und dem konischen Block 10 im mittleren Bereich bestehen und die mit den mit Wasser oder Stickstoff gekühlten Halterungen 6 versehen sind, die durch den Boden des Reduktionsschachtes 1 in die Einbauten hineinragen. Diese Halterung dienen gleichzeitig als Stützen für die wassergekühlten Träger 12, an denen die Kanäle 11 für die Einleitung des Reduktionsgases in den unteren, überwiegend radial mittleren Bereich des Reduktionsschachtes 1 aufgehängt werden. Durch die ausgemauerten, vorzugsweise trichterförmigen Verbindungsleitungen 5a, die auf dem Boden des Reduktionsschachtes 1 angeschweißt oder mit Flanschverbindungen befestigt sind und die die trichterförmigen Produktauslässe 5 verlängern, ist ein steiler, für das Rutschen des Materials erforderlicher Winkel und gleichzeitig eine größere Höhe der Schüttung als Gassperre für den Abbau der Druckdifferenz zwischen dem Einschmelzvergaser und dem Reduktionsschacht 1 gegeben. Die Einleitung eines Teils des Reduktionsgases über die Einlässe 15 in den radial mittleren Bereich des Reduktionsschachtes 1 soll etwa 2 m unterhalb der Ebene der seitlichen Reduktionsgaseinlässe 3 durch mindestens je einen Kanal 11 aus hitzebeständigem Stahl und/oder eine wassergekühlte Leitung 8, die vorzugsweise direkt oberhalb jedes Produktauslasses 5 bzw. oberhalb jeder Zwischenwand 9 angeordnet sind, erfolgen. Die Kanäle 11 für die Einleitung und Verteilung des Reduktionsgases werden in Form von Halbrohrschalen aus hitzebeständigem Stahl mit verlängerten seitlichen Wänden ausgeführt und von oben auf die wassergekühlten rohrförmigen Träger 12 aufgesetzt, so daß die verlängerten Seiten der Halbrohrschalen nach unten offene Kanäle 11 bilden. Diese Ausführung hat den Vorteil, daß die breiten horizontalen oder leicht nach unten geneigten offenen Kanäle 11 nicht mit Material oder Staub verstopfen können, daß sehr große Flächen der Schüttung für die Einleitung des Reduktionsgases bereitstehen und daß durch eine schnell nach unten sinkende und stark aufgelockerte Schüttung in diesem Bereich gute Bedingungen für die Abscheidung des Staubes aus dem eingeleiteten Reduktionsgas und für den Abtransport des in den oberen Bereichen abgeschiedenen Staubes geschaffen werden. Dem staubhaltigen Reduktionsgas wird über den gesamten Querschnitt des Reduktiongsschachtes 1 der Zutritt in weniger verstaubte Bereiche der Schüttung ermöglicht.

Der untere volumenmäßig große Teil des Reduktionsschachtes 1, der fast ein Drittel des Volumens des Reduktionsschachtes 1 in Anspruch nimmt, welcher als Gassperre dient und am Reduktionsprozeß nicht teilnimmt, wird durch Einleitung von kälterem Reduktionsgas für eine stärkere Aufkohlung und Restreduktion des Eisenschwamms genutzt. Dadurch kann die Reduktionszone und damit der gesamte Reduktionsschacht kleiner und leichter gebaut werden, wodurch sich bei Reduktionsschächten mittlerer Größe mit einem Gesamtgewicht von etwa 1500 Tonnen und mehr sowie einer großen Spannweite der Träger ein erheblicher Vorteil ergibt.

Ein höherer Kohlenstoffgehalt und eine höhere Metallisierung des Eisenschwamms senken den Energiebedarf des Einschmelzvergasers und tragen zu einem gleichmäßigeren Betrieb und einer besseren Qualität des Roheisens bei. Das Reduktionsgas wird daher über die Einlässe 15 mit einer niedrigeren Temperatur als der des restlichen Reduktionsgases zugeführt, um bessere Bedingungen für die Aufkohlung des Eisenschwamms im unteren Bereich des Reduktionsschachtes 1 zu schaffen. Als optimal ist eine um 50° bis 100° C niedrigere Temperatur für diesen Teilstrom des Reduktionsgases anzusehen. Eine weitere Abkühlung bis auf etwa 650° C, die für die Aufkohlung des Eisenschwamms optimal wäre, würde jedoch zu einer Abkühlung in der Schachtmitte und damit zu einer niedrigeren Metallisierung in diesem Bereich führen.

Durch die Einleitung eines kälteren Reduktionsgases wird trotz der stark exothermen Boudouard-Reaktion die Schüttung in diesem für eine Agglomeratbildung kritischen Bereich abgekühlt und in Verbindung mit einer Entlastung der Schüttung vom Gewicht der darüber befindlichen Materialsäule durch die wassergekühlten Träger 12 die Bildung von Agglomeraten vermieden. Bekanntlich spielen bei der Bildung von Agglomeraten aus kalzinierten Zuschlagstoffen und aus nicht vollentgasten und teerhaltigen Kohlepartikeln, deren Entgasungsprodukte auch Wasserdampf enthalten, die beide als Bindemittel und Hauptbestandteile der Agglomerate mit eingeschlossenen Eisenschwammpartikeln und restlichen Staubbestandteilen wirken, die Temperatur der Schüttung sowie derenn Pressung eine entscheidende Rolle. Oberhalb von einmal gebildeten Agglomeraten sinkt die Schüttung in darüberliegenden Bereichen des Reduktionsschachtes 1 mit einer niedrigeren Geschwindigkeit. Es kann auch in der Reduktionszone bereichsweise zu starken Verstaubungen und zu lokalen Überhitzungen durch die stark exotherme Boudouard-Reaktion kommen. Als eine vorteilhafte Ausbildung ist die Anordnung der Austragsschnecken am unteren Ende der Verbindungsleitungen 5a anzusehen. Bei dieser Ausführung braucht der Reduktionsschacht 1 bei einem Austausch oder einer größeren Reparatur der Austragsschnecken nicht mehr ausgeräumt zu werden, wodurch lange Produktionsausfallzeiten und hohe Anfahrkosten vermieden werden.

Dadurch, daß die Kanäle 11 nach unten offen sind, sind beste Bedingungen für die Abscheidung und den Abtransport des abgeschiedenen Staubes gegeben. Die Halbrohrschalen der Kanäle 11 mit den verlängerten seitlichen Wänden können aus einem Stück oder mit ganz wenigen Schweißnähten an unkritischen Stellen gefertigt werden und dienen als Verschleißschutz und Wärmeisolierung für die wassergekühlten Träger 12. Um die Wärmeverluste der Träger 12 niedrig zu halten, werden sie mit dem zusätzlichen Schutzrohr 13 aus hitzebeständigem Stahl versehen. Der untere, temperaturmäßig stärker belastete Bereich zwischen den beiden zueinander exzentrisch liegenden Rohren wird mit Isolierwolle 14 ausgestopft, und das Schutzrohr 13 wird vorzugsweise im oberen Bereich quer zu seiner Achse in bestimmten Abständen aufgeschlitzt, um eine Verformung durch unterschiedliche Wärmebelastungen zu vermeiden. Die Träger 12 und/oder die Leitungen 8 werden in der Wandung des Reduktionsschachtes 1 und auf den in die Zwischenwände 9 und den Block 10 eingebetteten Halterungen 6 abgestützt, so daß keine langen und starken Träger 12 und/oder Leitungen 8 für den Bau von großen Reduktionsschächten erforderlich sind. Es ist vorteilhaft, die in den konischen Block 10 eingebetteten Halterungen 6 für die Abstützung der Rohrträger 12 und der Kanäle 11 zu nutzen.

Bei der Auswahl der Konizität der Reduktionszone des Reduktionsschachtes 1 sind die eingetragene Staubmenge, das Aufschwellen der Eisenoxide, die Zerfallseigenschaften und Kornzusammensetzung der Eisenoxide und Zuschlagstoffe und der Gehalt an Kohlenmonoxid im Reduktionsgas zu berücksichtigen. Im Bereich von den seitlichen Einlässen 3 für das Reduktionsgas bis zu einer Höhe von etwa 2 m darüber, in welchem die größte Verstaubung und die größte Gefahr für ein Festhängen der Schüttung bestehen, wird eine hohe Konizität von etwa 2,5° gewählt, damit sich die Schüttung öffnen und den Staub aufnehmen kann. Eine weitere starke Verkleinerung des Querschnitts nach oben wäre für die Aufnahme des Staubes vorteilhaft, aber sie würde zu einem stärkeren Anstieg des spezifischen Druckverlustes in den oberen Bereichen des Reduktionsschachtes 1 durch einen Anstieg der Gastemperatur bzw. der Gasgeschwindigkeit führen. In diesem Bereich findet die Aufkohlung des Eisenschwammes und eine Erwärmung des gesamten Bereiches durch die stark exotherme Boudouard-Reaktion statt, wobei die Abnahme der Gasmenge durch Aufkohlung des Eisenschwammes durch eine Zunahme der Gasmenge aufgrund intensiver Kalzinierung der Zuschlagstoffe mehr als ausgeglichen wird. Bei einem Anstieg der Gastemperatur von 80° C wird der spezifische Druckverlust bei gleichbleibendem Querschnitt bis zu 15 % ansteigen. Aus diesem Grund wird in diesem etwa 3 bis 5 m hohen Bereich ein kleinerer Konizitätswinkel von etwa 0,5° gewählt. Für einen kleinen Winkel und einen größeren spezifischen Druckverlust durch eine stärkere Verstaubung als in den oberen Bereichen spricht auch ein größeres Gewicht der darüber befindlichen Materialsäule. Dadurch können ein höherer Druckverlust und eine stärkere Verstaubung in diesem Bereich zugelassen werden. Im Bereich darüber wird eine Konizität von etwa 2° als optimal angesehen.

Die Beschickung des Reduktionsschachtes 1 mit Eisenoxiden, die gegebenenfalls mit Zuschlagstoffen vermischt sind, erfolgt über die im oberen Bereich in einem Kreis mit dem Mittelpunkt in der Längsachse des Reduktionsschachtes 1 angeordneten Verteilerrohre 4. Ihre Anzahl entspricht mindestens dem Doppelten der Anzahl der Produktauslässe 5. Bei größeren Reduktionsschächten sollten die Verteilerrohre in zwei Kreisen und größerer Anzahl eingebaut werden, um die Entmischung der Möllerung zu minimieren und eine verstärkte Gasströmung im Randbereich und in der Mitte des Reduktionsschachtes, bedingt durch ein starkes M-Profil, zu vermeiden. Die Verteilerrohre 4 sind symmetrisch zu den Achsen der Produktauslässe 5 angeordnet. Damit wird erreicht, daß die Schüttung unterhalb der Verteilerrohre 4, die reicher an feiner Körnung ist und die mit einer niedrigeren Geschwindigkeit als die gröbere Schüttung absinkt, durch je zwei Verteilerrohre 4, die direkt oberhalb der beiden Einzugsbereiche der Austragsschnecken, und zwar zwischen dem jeweiligen Kanal 11 und dessen beiden benachbarten Zwischenwänden 9 liegen, mit einer erhöhten Geschwindigkeit absinkt.

Die in den mittleren Bereich des Reduktionsschachtes 1 über die Einlässe 15 eingeleitete Menge des Reduktionsgases liegt bei Reduktionsschächten mittlerer Größe vorteilhaft bei etwa 30 % der Gesamtmenge des Reduktionsgases, so daß ein flächenmäßig großer Außenring mit etwa 70 % des Reduktionsgases über den Bustlekanal 2 und die Einlässe 3 versorgt wird. Durch die Reduzierung der über den Bustlekanal 2 zugeführten Gasmenge um etwa 30 % reduziert sich auch die Belastung der Schüttung in diesem Bereich mit dem Staub um etwa 30 %, wodurch die Bildung von Kanälen und ein Festhängen der Schüttung bei einem normalen Betrieb nicht mehr zu erwarten sind. Ein kleinerer Teil des über die nach unten offenen Kanäle 11 eingeleiteten Reduktionsgases wird auch in den Außenring, die Hauptmenge jedoch in den radial mittleren Bereich in die weniger verstaubte Schüttung des Reduktionsschachtes 1 hineinströmen. Bei großen Reduktionsschächten wird die eingeleitete Menge des Reduktionsgases in den radial mittleren Bereich des Reduktionsschachtes entsprechend ansteigen.

Die Träger 12 tragen auch einen großen Teil des Gewichtes der darüberliegenden Materialsäule, so daß sie die Schüttung in den Produktionsauslässen 5 entlasten und auflockern und es in diesen nach unten verengten trichterförmigen Bereichen nicht zur Brückenbildung kommt.

Die Kanäle 11 können sternartig oder parallel zueinander eingebaut sein. Die Zuleitungen zu diesen sind mit Gefälle verlegt, damit diese durch Staubablagerungen und Zurückschlagen der Schüttung bei Druckschwankungen im System nicht verstopfen.

Die verlängerten seitlichen Wände der nach unten offenen Kanäle 11 sind in bestimmten Abständen mit Versteifungen und Distanzstücken 16 versehen, damit eine Verengung des Kanals durch Zusammenpressen der zueinander parallelen Wände durch die Schüttung vermieden wird.

## Patentansprüche

1. Vorrichtung zur Erzeugung von Eisenschwamm aus stückigen Eisenoxiden in einem Reduktionsschacht
(1) unter Verwendung eines heißen, staubhaltigen und kohlenmonoxidreichen Reduktionsgases, wobei das Reduktionsgas in einem Gaserzeuger durch partielle Oxidation von festen Kohlenstoffträgern erzeugt und Über mehrere in gleicher Höhe am Umfang des Reduktionsschachtes (1) angeordnete seitliche Reduktionsgaseinlässe (3) am unteren Ende der Reduktionszone in den Reduktionsschacht (1) eingeleitet wird und die stückigen Eisenoxide im oberen Bereich des Reduktionsschach tes (1) eingegeben und als Eisenschwamm an dessen unterem Ende herausgeführt werden,
**dadurch gekennzeichnet,**
daß unterhalb der Ebene der seitlichen Reduktionsgaseinlässe (3) zusätzliche Reduktionsgaseinlässe (15) in Form von mindestens einem über die länge nach unten offenen, sich von der Außenseite in den radial mittleren Bereich des Reduktionsschachtes (1) erstreckenden Kanal (11) vorgesehen sind.

2. Vorrichtung nach Anspruch 1, dadurch gekennzeichnet, daß der Gaserzeuger ein Einschmelzvergaser ist und daß das untere Ende des Reduktionsschachtes (1) über mindestens ein Fallrchr mit dem Kopf des Einschmelzvergasers verbunden ist zur Zuführung von Eisenschwamm aus dem Reduktionsschacht (1) in den Einschmelzvergaser.

3. Vorrichtung nach Anspruch 1 oder 2, dadurch gekennzeichnet, daß im unteren Bereich des Reduktionsschachtes (1) trichterförmige Produktauslässe (5) durch Einbauten (9,10) aus Feuerfestmaterial gebildet sind.

4. Vorrichtung nach Anspruch 3, dadurch gekennzeichnet, daß die Einbauten aus radial verlaufenden Zwischenwänden (9) und einem sich konisch nach unten erweiternden Block (10) im in radia1er Richtung mittleren Bereich des Reduktionsschachtes (1) gebildet sind.

5. Vorrichtung nach Anspruch 3 oder 4, dadurch gekennzeichnet, daß Halterungen (6) für die inneren Enden des mindestens einen Kanals (11) in die Einbauten (9,10) eingebettet sind.

6. Vorrichtung nach einem der Ansprüche 3 bis 5, dadurch gekennzeichnet, daß jeweils ein Kanal (11) oberhalb jedes Produktauslasses (5) angeordnet ist.

7. Vorrichtung nach einem der Ansprüche 1 bis 6, dadurch gekennzeichnet, daß jeder Kanal (11) aus hitzebeständigem Stahl besteht und unterhalb eines in gleicher Richtung verlaufenden wassergekühlten Trägers (12) angeordnet und an diesem aufgehängt ist.

8. Vorrichtung nach Anspruch 7, dadurch gekennzeichnet, daß die Kanäle (11) als auf die Träger (12) aufgesetzte und nach unten offene Halbrohrschalen mit nach unten verlängerten parallelen Wänden ausgebildet sind.

9. Vorrichtung nach Anspruch 7 oder 8, dadurch gekennzeichnet, daß die Träger (12) jeweils von einem Schutzrohr (13) umgeben sind und der Raum zwischen ihnen mit Isolierwolle (14) ausgefüllt ist.

10. Vorrichtung nach Anspruch 8 oder 9, dadurch gekennzeichnet, daß die Höhe der parallelen Wände zur Mitte des Reduktionsschachtes (1) hin abnimmt.

11. Vorrichtung nach einem der Ansprüche 1 bis 10, dadurch gekennzeichnet, daß die Kanäle (11) sternartig oder parallel zueinander angeordnet sind.

12. Vorrichtung nach einem der Ansprüche 1 bis 11, dadurch gekennzeichnet, daß die Zuleitungen zu den Kanälen (11) ein Gefälle zu diesen hin aufweisen.

13. Vorrichtung nach einem der Ansprüche 3 bis 12, dadurch gekennzeichnet, daß am unteren Ende jedes Produktauslasses (5) eine Austragsschnecke vorgesehen ist.

14. Vorrichtung nach einem der Ansprüche 1 bis 13, dadurch gekennzeichnet, daß der Reduktionsschacht (1) sich von oben nach unten mit einer gestaffelten Konizität erweitert derart, daß sie im unteren Bereich von den seitlichen Reduktionseinlässen (3) bis etwa 2 m oberhalb von diesen etwa 2,5°, von etwa 2 m bis etwa 5 m oberhalb von diesen etwa 0,5° und darüber etwa 2,0° beträgt.

15. Vorrichtung nach einem der Ansprüche 3 bis 14, dadurch gekennzeichnet, daß im oberen Bereich des Reduktionsschachtes (1) Verteilerrohre (4) für die Beschickung mit Eisenoxiden und gegebenenfalls Zuschlagstoffen vorgesehen sind, deren Anzahl der doppelten Anzahl der Produktauslässe (5) beträgt und welche in Umfangsrichtung kreisförmig und symmetrisch zu diesen angeordnet sind.

16. Verfahren zur Erzeugung von Eisenschwamm aus stückigen Eisenoxiden unter Verwendung einer Vorrichtung nach Anspruch 1, dadurch gekennzeichnet, daß das über die Kanäle (11) zugeführte Reduktionsgas eine niedrigere Temperatur als das am unteren Ende der Reduktionszone zugeführte Reduktionsgas hat.

17. Verfahren nach Anspruch 16, dadurch gekennzeichnet, daß die Temperatur des über die Kanäle (11) zugeführten Reduktionsgases etwa 50 °C niedriger als die Temperatur des am unteren Ende der Reduktionszone zugeführten Reduktionsgases ist.

18. Verfahren zur Erzeugung von Eisenschwamm aus stückigen Eisenoxiden unter Verwendung einer Vorrichtung nach Anspruch 1, dadurch gekennzeichnet, daß der Anteil des über die Kanäle (11) zugeführten Reduktionsgases etwa 30 % der Gesamtmenge des Reduktionsgases beträgt

19. Verfahren zur Erzeugung von Eisenschwamm aus stückigen Eisenoxiden unter Verwendung einer Vorrichtung nach Anspruch 1, dadurch gekennzeichnet, daß das am unteren Ende der Reduktionszone eingeleitete Reduktionsgas in Heißgaszyklonen weitgehend von Staub befreit ist.

## Claims

1. Device for producing sponge iron from lumps of iron oxides in a reduction shaft (1), using a hot, dust containing and carbon monoxide rich reduction gas, and the reduction gas is produced in a gas generator by partial oxidation of solid carbon containing materials and introduced, via a plurality of lateral reduction gas inlets (3) arranged at the same level on the circumference of the reduction shaft (1), into the reduction shaft (1) at the lower end of the reduction zone, and the iron oxide lumps are entered in the upper area of the reduction shaft (1) and at its lower end discharged as sponge iron, **characterised in that** below the level of the lateral reduction gas inlets (3) are provided additional reduction gas inlets (15) in the form of at least one channel (11) which is over its length downwardly open and extends from the outside into the radially central area of the reduction shaft (1).

2. Device according to Claim 1, **characterised in that** the gas generator is a melt-down gasifier and that the lower end of the reduction shaft (1) is connected via at least one downpipe to the head of the melt-down gasifier for the purpose of delivering sponge iron from the reduction shaft (1) into the melt-down gasifier.

3. Device according to Claim 1 or 2, **characterised in that** in the lower area of the reduction shaft (1) are formed funnelshaped product outlets (5) by way of installations (9, 10) of refractory material.

4. Device according to Claim 3, **characterised in that** the installations are composed of radially extending intermediate walls (9) and a conically downward extending block (10) in the central area of the reduction shaft (1) as seen in the radial direction.

5. Device according to Claim 3 or 4, **characterised in that** the supports (6) for the inner ends of the at least one channel (11) are embedded in the installations (9, 10).

6. Device according to one of Claims 3 to 5, **characterised in that** a respective channel (11) is arranged above each product outlet (5).

7. Device according to one of Claims 1 to 6, **characterised in that** each channel (11) is made of a heat-resistant steel and arranged below a water-cooled support (12) which extends in the same direction and is suspended therefrom.

8. Device according to Claim 7, **characterised in that** the channels (11) are designed as downwardly open semi-tubular cups which are placed on the supports (12) and provided with downwardly extended parallel walls.

9. Device according to Claim 7 or 8, **characterised in that** the supports (12) are respectively surrounded by a protective pipe (13), and the space between them is filled with insulating wool (14).

10. Device according to Claims 8 or 9, **characterised in that** the height of the parallel walls reduces towards the centre of the reduction shaft (1).

11. Device according to one of Claims 1 to 10, **characterised in that** the channels (11) or arranged starlike or parallel to each other.

12. Device according to one of Claims 1 to 11, **characterised in that** the feeds to the channels (11) have a drop towards the latter.

13. Device according to one of Claims 3 to 12, **characterised in that** at the lower end of each production outlet (5) is provided a delivery screw.

14. Device according to one of Claims 1 to 13, **characterised in that** the reduction shaft (1) expands from the top towards the bottom with stacked conicity so that it equals in the lower area from the lateral reduction inlets (3) up to approximately 2 m above thereof approximately 2.5°, from approximately 2 m up to approximately 5 m thereabove approximately 0.5°, and thereabove approximately 2.0°.

15. Device according to one of Claims 3 to 14, **characterised in that** in the upper area of the reduction shall (1) are provided distributor pipes (4) for feeding iron oxides and additives, if appropriate, the number of which equals double the number of product outlets (5) and which are in the circumferential direction arranged circularly and symmetrically thereto.

16. Process for producing sponge iron of lumps of iron oxides using a device according to Claim 1, **characterised in that** the reduction gas, which is delivered via the channels (11), has a lower temperature than the reduction gas delivered at the lower end of the reduction zone.

17. Process according to Claim 16, **characterised in that** the temperature of the reduction gas which is delivered via channels (11) is approximately 50°C lower than the temperature of the reduction gas delivered at the lower end of the reduction zone.

18. Process for producing sponge iron from lumps of iron oxide using a device as in Claim 1, **characterised in that** the proportion of reduction gas delivered via the channels (11) is approximately 30% of the total volume of the reduction gas.

19. Process for producing sponge iron of lumps of iron oxides using a device as in Claim 1, **characterised in that** reduction gas introduced at the lower end of the reduction zone is extensively freed from dust.

## Revendications

1. Dispositif pour fabriquer une éponge de fer à partir de morceaux d'oxydes de fer dans une cuve de réduction (1) moyennant l'utilisation d'un gaz réducteur chaud, qui contient de la poussière et est riche en oxyde de carbone, et dans lequel le gaz réducteur est produit dans un générateur de gaz par oxydation partielle de supports solides de carbone et est introduit par l'intermédiaire de plusieurs entrées latérales (3) pour le gaz réducteur, disposés à une même hauteur sur la périphérie de la cuve de réduction (1), à l'extrémité inférieure de la zone de réduction dans la cuve de réduction (1) et les morceaux d'oxydes de fer sont introduits dans la partie supérieure de la cuve de réduction (1) et ressortent sous la forme d'une éponge de fer au niveau de l'extrémité inférieure de cette cuve, caractérisé en ce qu'au-dessous du plan des entrées latérales (3) pour le gaz réducteur sont prévues des entrées supplémentaires (15) pour le gaz réducteur sous la forme d'au moins un canal (11) qui est ouvert vers le bas, sur sa longueur et s'étend depuis le côté extérieur dans la partie médiane, du point de vue radial, de la cuve de réduction (1).

2. Dispositif selon la revendication 1, caractérisé en ce que le générateur de gaz est un gazéificateur à fusion et que l'extrémité inférieure de la cuve de réduction (1) est reliée par l'intermédiaire d'au moins un tube de descente à la tête du gazéificateur à fusion, pour l'envoi de l'éponge de fer depuis la cuve de réduction (1) dans le gazéificateur à fusion.

3. Dispositif selon la revendication 1 ou 2, caractérisé en ce que des sorties en forme d'entonnoirs (5) pour le produit sont formées dans la partie inférieure de la cuve de réduction (1), au moyen d'inserts (9, 10) réalisés en un matériau réfractaire.

4. Dispositif selon la revendication 3, caractérisé en ce que les inserts sont formés par des parois intercalaires (9), qui s'étendent radialement, et par un bloc (10), qui s'élargit vers le bas avec une forme conique, dans la partie médiane, dans la direction radiale, de la cuve de réduction (1).

5. Dispositif selon la revendication 3 ou 4, caractérisé en ce que des supports (6) pour les extrémités inférieures du au moins un canal (11) sont enchâssés dans les inserts (9, 10).

6. Dispositif selon les revendications 3 à 5, caractérisé en ce qu'un canal (11) est disposé respectivement au-dessus de chaque sortie (5) pour le produit.

7. Dispositif selon l'une des revendications 1 à 6, caractérisé en ce que chaque canal (11) est réalisé en un acier résistant à la chaleur et est disposé au-dessous d'un support (12) refroidi par eau, qui s'étend dans la même direction, et est accroché à ce support.

8. Dispositif selon la revendication 7, caractérisé en ce que les canaux (11) sont agencés sous la forme de coques semi-tubulaires, qui sont installées sur les supports (12), s'ouvrent vers le bas et comportent des parois parallèles qui se prolongent vers le bas.

9. Dispositif selon la revendication 7 ou 8, caractérisé en ce que les supports (12) sont entourés chacun par un tube de protection (13) et que l'espace entre ces supports est rempli par de la laine isolante (14).

10. Dispositif selon la revendication 8 ou 9, caractérisé en ce que la hauteur des parois parallèles diminue en direction du centre de la cuve de réduction (1).

11. Dispositif selon l'une des revendications 1 à 10, caractérisé en ce que les canaux (11) sont disposés en étoile ou étant parallèles entre eux.

12. Dispositif selon l'une des revendications 1 à 11, caractérisé en ce que les conduites d'amenée aboutissant aux canaux (11) sont inclinées en direction de ces canaux.

13. Dispositif selon l'une des revendications 3 à 12, caractérisé en ce qu'une vis d'extraction est prévue à l'extrémité inférieure de la sortie respective (5) pour le produit.

14. Dispositif selon l'une des revendications 1 à 13, caractérisé en ce que la cuve de réduction (1) s'élargit de haut en bas avec une conicité étagée de telle sorte que cette conicité est égale à environ 2, 5° dans la partie inférieure allant des entrées latérales de réduction (3) jusqu'à environ 2 m au-dessus de ces entrées, est égale à environ 0,5° depuis environ 2 m et jusqu'à environ 5 m au-dessus de ces entrées et est égale à environ 2,0° au-dessus.

15. Dispositif selon l'une des revendications 3 à 14, caractérisé en ce que dans la partie supérieure de la cuve de réduction (1) sont prévus des tubes de répartition (4), qui sont prévus pour le chargement avec des oxydes de fer et éventuellement des additifs et dont le nombre est le double du nombre des sorties (5) pour le produit et qui sont disposés avec une forme circulaire dans la direction circonférentielle et d'une manière symétrique par rapport à ces sorties.

16. Procédé pour fabriquer une éponge de fer à partir de morceaux d'oxydes de fer moyennant l'utilisation d'un dispositif selon la revendication 1, caractérisé en ce que le gaz réducteur, qui est envoyé par l'intermédiaire des canaux (11), possède une température inférieure à celle du gaz réducteur et est amené à l'extrémité inférieure de la zone de réduction.

17. Procédé selon la revendication 16, caractérisé en ce que la température du gaz réducteur amené par l'intermédiaire des canaux (11) est inférieure d'environ 50°C à la température du gaz réducteur qui est amené à l'extrémité inférieure de la zone de réduction.

18. Procédé pour fabriquer une éponge de fer à partir de morceaux d'oxydes de fer moyennant l'utilisation d'un dispositif selon la revendication 1, caractérisé en ce que le pourcentage du gaz réducteur amené au moyen des canaux (11) est égal approximativement à 30 % de la quantité totale du gaz réducteur.

19. Procédé pour fabriquer une éponge de fer à partir de morceaux d'oxydes de fer moyennant l'utilisation d'un dispositif selon la revendication 1, caractérisé en ce que le gaz réducteur introduit à l'extrémité inférieure de la zone de réduction est libéré dans une large mesure de poussières dans des cyclones à gaz chauds.
